# EUROPÄISCHE PATENTSCHRIFT

(11) **EP 3 006 383 B1**
(45) Veröffentlichungstag und Bekanntmachung des Hinweises auf die Patenterteilung: **14.06.2017**
(21) Anmeldenummer: 15182209.5
(22) Anmeldetag: 24.08.2015
(51) Int. Cl.: B65H 26/06, B65H 23/032, B65H 23/04, B41J 15/04, B41J 11/00

(54) **VERSTELLBARE LEITVORRICHTUNG FÜR BANDFÖRMIGES MATERIAL UNTERSCHIEDLICHER BREITE**
ADJUSTABLE GUIDING DEVICE FOR SHEET MATERIAL WITH DIFFERENT WIDTHS
DISPOSITIF DE CONDUITE REGLABLE POUR MATERIAU EN FORME DE BANDE DE DIFFERENTES LARGEURS

(30) Priorität: 26.08.2014 DE 102014012734
(43) Veröffentlichungstag der Anmeldung: 13.04.2016
(73) Patentinhaber: MCS MICRONIC Computer Systeme GmbH, 10829 Berlin (DE)
(72) Erfinder: Wingerter, Franz, 76887 Bad Bergzabern (DE)
(74) Vertreter: Pfenning, Meinig & Partner mbB

(56) Entgegenhaltungen:
- WO-A1-2011/142712
- US-A1- 2013 084 120

## Beschreibung

Die Erfindung betrifft eine verstellbare Leitvorrichtung für bandförmiges Material unterschiedlicher Breite mit zwei seitlichen Führungselementen.

Bei Druckern zum Bedrucken von Papier unterschiedlicher Länge wird das Papier in der Druckeinrichtung gedruckt und häufig mittels einer Papierschneideeinrichtung zurechtgeschnitten. Das zu bedruckende Papier befindet sich meistens auf einer Papierrolle, welche drehbar um eine Achse gelagert ist. In Förderrichtung gelangt das Papier von der Papierrolle zunächst zur Druckeinrichtung, wo es bedruckt wird und von einer Walze weiter in Richtung zur Papierschneidemaschine hin gefördert wird.

Neben einer unterschiedlichen Papierlänge ist es manchmal auch gewünscht, Papier unterschiedlicher Breite zu drucken. Beispielsweise bieten verschiedene Hersteller von Papierrollen oft verschiedene Breiten an. Aus diesem Grund weisen die genannten Drucker häufig eine Vorrichtung zum Halten und Führen von Papier unterschiedlicher Breite auf. Das Papier kann dann über eine Führung, welche seitlich einstellbar ist, zum Drucker gelangen. Hierbei ist es häufig vorgesehen, dass eine Seite der Führung fest am Drucker befestigt ist, während die Papierbreite auf einer anderen Seite variabel eingestellt werden kann. Hierdurch kann eine Bestückung des Druckers mit Papierrollen entweder von links und von rechts erfolgen.

Die US 2013/084120 A1 offenbart eine verstellbare Leitvorrichtung für bandförmiges Material unterschiedlicher Breite mit zwei seitlichen Führungselementen, von denen ein erstes zum zweiten hin oder von diesem weg verstellbar ist.

Aufgabe der Erfindung ist es, eine verstellbare Leitvorrichtung für bandförmiges Material unterschiedlicher Breite derart bereitzustellen, dass die Mitte des bandförmigen Materials in dessen Längsrichtung sich in ihrer Lage gegenüber einem Gehäuse der Leitvorrichtung bei einer Breitenänderung des Materials nicht verändert, d.h. für jede Breite des Materials in Breitenrichtung immer gleich zentriert ist, wobei diese Zentrierung automatisch bei Verstellung nur einer seitlichen Führung erfolgt. Zudem soll die Leitvorrichtung vergleichsweise einfach aufgebaut und wenig anfällig für Störungen sein.

Die Aufgabe wird gelöst durch eine Leitvorrichtung gemäß dem Hauptanspruch der vorliegenden Erfindung. Vorteilhafte Weiterbildungen ergeben sich aus den Merkmalen der Unteransprüche sowie der Ausführungsbeispiele.

Es wird eine verstellbare Leitvorrichtung für bandförmiges Material unterschiedlicher Breite mit zwei seitlichen Führungselementen vorgeschlagen. Von den Führungselementen ist ein erstes zum zweiten hin oder von diesem weg verstellbar, wobei ein erstes Führungselement und ein zweites Führungselement eine erste Führungsnut bzw. eine zweite Führungsnut aufweisen, welche zumindest bereichsweise winklig zueinander angeordnet sind. Ein einziger Führungszapfen durchgreift sowohl die erste Führungsnut als auch die zweite Führungsnut. Die Leitvorrichtung ermöglicht eine stufenlose Breiteneinstellung zur Anpassung an die Breite des bandförmigen Materials. Durch die beiden Führungsnuten und den einzigen Führungszapfen ist die Leitvorrichtung besonders verschleißarm ausgebildet.

Der Führungszapfen durchgreift zusätzlich eine dritte Führungsnut, die in einem Träger ausgebildet ist. Der Träger ist in Bezug auf die Leitvorrichtung ortsfest, z.B. kann er an einem Gehäuse, wie dem Gehäuse eines Druckers, befestigt sein.

Die Längsrichtung der dritten Führungsnut verändert sich in Bezug auf die Richtung der Bewegung des bandförmigen Materials nicht, d.h. bei einer Verschiebung des Führungszapfens in der dritten Führungsnut verändert dieser seine Lage in Breitenrichtung des bandförmigen Materials nicht. Die erste und die zweite Führungsnut sind winklig zur dritten Führungsnut angeordnet. Eine Bewegung des Führungszapfens in Längsrichtung der dritten Führungsnut bewirkt somit eine seitliche Bewegung der Führungselemente.

In einer Ausbildung sind die Führungsnuten länglich ausgebildet. Sie können in anderen Ausbildungen auch geschwungen, z.B. kreisbogenförmig sein. In einer Ausgestaltung schließen eine Längsrichtung der ersten Führungsnut und eine Längsrichtung der zweiten Führungsnut einen Winkel ein, der größer ist als 30°. Der Winkel kann hierbei kleiner als 150° sein. Je größer der Winkel gewählt wird, desto größer kann die seitliche Verstellung der Führungselemente bei gleichbleibender Länge der Führungsnuten sein. Bei großen Winkeln, z.B. Winkel größer als 135° oder 140° oder 150°, kann je doch eine Reibung zwischen dem Führungszapfen und den Führungsnuten zunehmen, wodurch sich die Führungselement schwieriger verstellen lassen. In einer Ausführungsform hat der genannte Winkel einen Wert zwischen 45° und 135°, zum Beispiel 90°.

In einer Weiterbildung sind die Führungselemente von einer gedachten Mittellinie aus verstellbar. Bei Verstellung der Breite der Vorrichtung werden die Führungselemente dann gleichmäßig von dieser gedachten Mittellinie weg oder zur gedachten Mittellinie hin bewegt. Die Mittellinie fällt bevorzugt zusammen mit einer Mitte des bandförmigen Materials. Bei dieser Ausbildung ermöglicht die Leitvorrichtung einen seitenverkehrten Einbau, und eine Bestückung des Druckers kann wahlweise von rechts oder von links erfolgen.

Ein durch die erste Führungsnut und die dritte Führungsnut eingeschlossener Winkel sollte zwischen 0° und 90° betragen. Beispielsweise beträgt der genannte Winkel 45°. Ebenso beträgt ein von der zweiten Führungsnut und der dritten Führungsnut eingeschlossener Winkel beispielsweise zwischen 0° und 90°, wobei der Winkel 45° sein kann. Die beiden genannten Winkel sind in einer Ausbildung gleich groß, d.h. die erste und die zweite Führungsnut sind symmetrisch zur dritten Führungsnut angeordnet. Bei einer Bewegung des Führungszapfens in den Führungsnuten werden das erste Führungselement und das zweite Führungselement aufeinander zu oder voneinander weg bewegt, wobei die jeweiligen Bewegungen gleich groß, jedoch entgegengesetzt sind.

In einer Weiterbildung ist der Führungszapfen mittels eines Feststellelements in einer der Führungsnuten feststellbar. Das Feststellelement kann z. B. eine Feststellmutter sein.

Zumindest eines der beiden Führungselemente oder beide Führungselemente können eine Halterung oder eine Aufnahme für das bandförmige Material aufweisen. Hierdurch ist nicht nur eine Führung des bandförmigen Materials möglich, sondern das bandförmige Material kann zusätzlich durch die Leitvorrichtung gehalten werden. Beispielsweise können zu diesem Zweck Haltewinkel auf den Führungselementen vorgesehen sein.

In einer Ausgestaltung weisen das erste und das zweite Führungselement einen ersten halboffenen bzw. einen zweiten halboffenen Führungsschlitz für einen zugeordneten Randbereich des bandförmigen Materials auf. Die beiden Führungsschlitze können einander gegenüberliegen, und die offenen Seiten der Führungsschlitze können einander zugewandt sein. Hierdurch wird eine beidseitige Papierführungseinstellung ermöglicht.

In einer weiteren Ausbildung sind die Führungselemente auf einer gemeinsamen Gleitleiste montiert, die an einem Gehäuse befestigt ist und eine horizontale Verschiebung der beiden Führungselemente erlaubt. Durch die Gleitleiste kann eine horizontale seitliche Bewegung der Führungselemente vereinfacht werden. Außerdem kann die Vorrichtung hierdurch robuster gebaut werden.

Weiterhin können die Führungselemente einen oberen und einen unteren Einlauf aufweisen, wobei die Einläufe winklig zueinander ausgerichtet sind und einen Einlass für das bandförmige Material bilden. Die Einläufe sind z. B. an den Führungsschlitzen befestigt. Durch den Einlass ist eine Papierzuführung zum Drucker erleichtert.

In einer Weiterbildung ist ein Sensor zum Erkennen eines Mangels an bandförmigem Material und/oder zum Erkennen einer Referenzmarke des bandförmigen Materials auf einem der beiden Führungselemente oder auf beiden Führungselementen angeordnet. Der Sensor kann z. B. mit einer Auswerte- und Steuereinheit verbunden sein. Falls durch den Sensor detektiert wird, dass ein Mangel an bandförmigem Material vorliegt, wird ein entsprechendes Signal an die Auswerte- und Steuereinheit geschickt; diese wertet das Signal aus und kann ein entsprechendes Steuersignal an eine Warnvorrichtung ausgeben. Die Warnvorrichtung ist dazu ausgebildet, ein akustisches oder optisches Warnsignal auszugeben. Somit kann ein Benutzer einfach erkennen, ob eine neue Rolle mit bandförmigem Material eingesetzt werden muss. Mithilfe des genannten Sensors kann nicht nur die Anwesenheit eines Bandes überwacht werden, sondern auch bei einem in regelmäßige Teilabschnitte unterteilten Band die einzelnen Teilabschnitte genau abgetastet werden. Der Sensor kann z. B. eine Lichtschranke sein.

Zusätzlich zum Sensor kann auch eine Sendeeinheit vorgesehen sein. Beispielsweise bilden der Sensor und die Sendeeinheit eine optische Sende- und Empfangseinheit. Über die Sendeeinheit wird z. B. Licht abgestrahlt, welches am Band reflektiert wird. Die Empfangseinheit empfängt zumindest einen Teil dieses Lichts, wenn ein Band vorhanden ist oder wenn das Band im zugeordneten Bereich keinen Durchbruch irgendwelcher Art aufweist.

In einer weiteren Ausgestaltung weisen die Führungselemente jeweils einen Halteabschnitt zum Halten des bandförmigen Materials und einen Führungsabschnitt zum Führen des bandförmigen Materials auf.

Der Halteabschnitt und der Führungsabschnitt können zueinander in vertikaler Richtung verstellbar ausgebildet sein. Beispielsweise kann auf dem Halteabschnitt oder dem Führungsabschnitt mindestens ein Führungsbolzen vorgesehen sein, der in einen Längsschlitz des Führungsabschnitt bzw. des Halteabschnitts eingreift. Hierdurch wird zusätzlich eine vertikale Höhenverstellung der Führungselemente möglich.

In einer Ausbildung ist die Leitvorrichtung mittels einer oder mehrerer Haltefedern federnd an einem Gehäuse befestigt. Beispielsweise können zwei Haltefedern durch im Gehäuse ausgebildete Aussparungen in Bohrungen an zwei Enden der Gleitleiste eingreifen. Hierdurch können beispielsweise Beschleunigungskräfte einer Papiervorratsrolle während eines Druckvorgangs abgefedert werden.

Insbesondere kann die Leitvorrichtung der zuvor beschriebenen Art in einem Drucker mit einer Druckeinrichtung zum Bedrucken von Papier unterschiedlicher Breite verwendet werden. Das oben beschriebene bandförmige Material kann insbesondere Papier sein, welches durch einen Drucker bedruckt wird. Das Papier kann über die Leitvorrichtung zur Druckeinrichtung geführt werden. Das Papier befindet sich typischerweise auf einer Papierrolle, wobei durch die oben beschriebene Leitvorrichtung Papierrollen unterschiedlicher Breite benutzt werden können.

Mit der vorliegenden Erfindung wird auch ein Drucker bereitgestellt, wobei der Drucker eine Druckeinrichtung zum Bedrucken von Papier unterschiedlicher Breite aufweist und das Papier über die zuvor beschriebene Leitvorrichtung zur Druckeinrichtung führbar ist.

Die oben beschriebene Leitvorrichtung kann somit eine stufenlose Breiteneinstellung zur Anpassung an die Breite bandförmigen Materials sowie eine synchrone Verstellung der Führungselemente, des ersten Sensors, des zweiten Sensors und der Papierrollenaufnahme ermöglichen.

Ausführungsbeispiele der Erfindung werden anhand der beigefügten Figuren erläutert. In den Figuren zeigt
- Fig. 1: einen Teil eines Druckers,
- Fig. 2: eine Querschnittsansicht einer Leitvorrichtung für Papierrollen unterschiedlicher Breite und
- Fign. 3A-3E: Vorderansichten von Bauteilen aus der Leitvorrichtung der Figur 2.

In den Figuren sind wiederkehrende Merkmale mit identischen Bezugszeichen versehen. Lediglich in den Ausführungsbeispielen der Figuren offenbarte Merkmale der verschiedenen Ausführungsformen können miteinander kombiniert und einzeln beansprucht werden.

Figur 1 zeigt eine schematische Darstellung eines Teils eines Druckers 1 in z.B. einem Selbstbedienungsautomaten. Der Drucker 1 umfasst eine Papierausgabeeinrichtung, eine Druckeinrichtung zum Bedrucken eines Blattes, eine Papierschneideeinrichtung zum Schneiden eines Blattes und eine Ausgabeöffnung, wobei die Papierausgabeeinrichtung zwischen der Ausgabeöffnung und der Papierschneideeinrichtung angeordnet ist. Weiter ist die Druckeinrichtung in Förderrichtung des Papiers vor der Papierschneideeinrichtung angeordnet.

Die Druckeinrichtung umfasst zumindest eine Walze sowie Mittel zum Bedrucken eines Blattes. Im Ausführungsbeispiel wird Papier mittels eines thermischen Druckers bedruckt. Das zu bedruckende Papier befindet sich auf einer Papierrolle 2, welche drehbar um eine Achse gelagert ist. In Förderrichtung gelangt das Papier von der Papierrolle 2 zunächst zur Druckeinrichtung, wo es gedruckt und von zumindest einer Walze in Richtung Ausgabeöffnung weitergefördert wird. Dann gelangt das Papier über die Papierschneideeinrichtung zur Papierausgabeeinrichtung und zur Ausgabeöffnung, wo es von einem Benutzer herausgenommen werden kann.

Damit Papier unterschiedlicher Breite bedruckt werden kann, ist eine verstellbare Leitvorrichtung 3 für Papier unterschiedlicher Breite vorgesehen, welche in Figur 1 angedeutet ist.

In Figur 2 ist eine Querschnittsansicht der verstellbaren Leitvorrichtung 3 gezeigt. Die Leitvorrichtung 3 ist zwischen der Papierrolle 2 und der Druckeinrichtung angeordnet. Das Papier gelangt somit von der Papierrolle 2 über die Leitvorrichtung 3 zur Druckeinrichtung. In der Fig. 2 ist eine Förderrichtung des Papiers mittels eines Pfeils angegeben. Im Folgenden wird auch auf die Figuren 3A-3E verwiesen, wobei in den Figuren 3A-3E die in der Fig. 2 gezeigten Bauteile in einer Vorderansicht gezeigt sind.

Die Leitvorrichtung 3 umfasst zwei im Abstand der jeweiligen Papierbreite positionierbare seitliche Führungselemente 4, 5, von denen ein erstes quer zur Papierbahn zum zweiten hin oder von diesem weg verstellbar ist. Das erste Führungselement 4 und das zweite Führungselement 5 weisen eine erste Führungsnut 6 bzw. eine zweite Führungsnut 7 auf. Die erste und die zweite Führungsnut 6, 7 haben jeweils eine erste und eine zweite Längsrichtung, wobei die erste und die zweite Längsrichtung einen Winkel α von etwa 90° einschließen. Selbstverständlich kann dieser Winkel α in anderen Ausführungsbeispielen auch größer oder kleiner sein. Es ist lediglich wichtig, dass die Führungsnuten 6, 7 winklig zueinander angeordnet sind.

Ein einziger Führungszapfen 9 durchgreift sowohl die erste als auch die zweite Führungsnut 6, 7. Außerdem durchgreift der Führungszapfen 9 zusätzlich eine dritte Führungsnut 8, die in einem Träger 10 ausgebildet ist. Der Träger 10 ist wiederum mit einem Gehäuse 11 des Druckers 1 verschraubt. Eine Längsrichtung der dritten Führungsnut 8 erstreckt sich im Ausführungsbeispiel in vertikaler Richtung, d.h. in z-Richtung. Hierbei ist die vertikale Richtung nicht erforderlich. So kann die dritte Führungsnut 8 auch in einer anderen Richtung verlaufen, z.B. in x-Richtung oder schräg. Wichtig ist jedoch, dass der Führungszapfen sich nicht in Breitenrichtung des Papiers bewegt.

Die erste und die zweite Führungsnut sind 6, 7 winklig zur dritten Führungsnut 8 angeordnet und schließen jeweils mit der dritten Führungsnut 8 von jeder Seite einen gleichen Winkel von etwa 45° ein. Eine Bewegung des Führungszapfens 9 in der dritten Führungsnut 8 hat eine seitliche Bewegung der beiden Führungselemente 4, 5 zur Folge. Da die genannten Winkel gleich sind, erfolgt somit eine gleichmäßige Bewegung beider Führungselemente 4, 5. Die Führungselemente 4, 5 bewegen sich somit synchron aufeinander zu oder voneinander weg.

Der Führungszapfen 9 weist einen Bund 14 sowie ein durch eine gestrichelte Linie angedeutetes Außengewinde 15 auf und ist mittels eines als Feststellmutter 16 ausgebildeten Feststellelements mit einem Innengewinde 17 in der ersten, der zweiten und der dritten Führungsnut 6, 7, 8 feststellbar. Hierdurch kann eine Position der Führungselemente 4, 5 für eine bestimmte Papierbreite durch eine entsprechende Höhe des Führungszapfens 9 in der dritten Führungsnut 8 fixiert werden. Der Führungszapfen 9 ist zur Deutlichkeit auch in einer Seitenansicht in der z-x-Ebene gezeigt (Führungszapfen 9').

Weiter ist eine Halterung für die Papierrolle 2 vorgesehen. Dazu weisen die beiden Führungselemente 4, 5 Haltewinkel mit einem vorstehenden Abschnitt 13 auf, der sich im Wesentlichen in x-Richtung erstreckt. An dem vorstehenden Abschnitt 13 ist eine Papierrollenaufnahme 12 befestigt, auf die die Papierrolle montiert werden kann.

Die beiden Führungselemente 4, 5 sind jeweils zweiteilig, wobei das erste Führungselement 4 einen ersten Halteabschnitt 18a zum Halten des Papiers bzw. der Papierrolle 2 über den einen Haltewinkel 13 und einen ersten Führungsabschnitt 19a zum Führen des Papiers umfasst, und das zweite Führungselement 5 einen zweiten Halteabschnitt 18b zum Halten der Papierrolle 2 über den anderen Haltewinkel 13 und einen zweiten Führungsabschnitt 19b zum Führen des Papiers umfasst. Der Halteabschnitt 18a, 18b weist einen Führungsbolzen 20a, 20b auf, der zur vertikalen Verstellung (d. h. in z-Richtung) jeweils in einen vertikalen, in dem jeweiligen Führungsabschnitt 19a, 19b ausgebildeten Längsschlitz 21a, 21b eingreift. Eine Position der Führungsbolzen 20a, 20b auf der Rückseite der Halteabschnitte 18a, 18b ist in der Figur 3C mittels Kreisen angedeutet. Der jeweilige Halteabschnitt und der zugehörige Führungsabschnitt liegen flächig aneinander an und sind durch den Führungsbolzen und den Längsschlitz in Breitenrichtung (y-Richtung) miteinander gekoppelt. Die Führungsabschnitte 19a, 19b sind gemeinsam auf einer Schiene 34 einer Gleitleiste 22 montiert, welche an dem Gehäuse 11 befestigt ist und eine horizontale Verschiebung (d. h. in y-Richtung) der beiden Führungselemente 4, 5 erlaubt. Die Gleitleiste 22 begünstigt die Breiteneinstellung der Leitvorrichtung 3; sie kann in anderen Ausführungsformen aber auch weggelassen werden.

Die Führungsabschnitte 19a, 19b des ersten und des zweiten Führungselements 4, 5 umfassen einen ersten halboffenen bzw. einen zweiten halboffenen Führungsschlitz 23, 24 für einen jeweils zugeordneten Randbereich des Papiers. Die beiden Führungsschlitze23, 24 liegen einander gegenüber; außerdem sind die offenen Seiten der Führungsschlitze 23, 24 einander zugewandt. Eine minimale Öffnung für das Papier ist somit seitlich durch die beiden halboffenen Führungsschlitze 23, 24begrenzt.

Zur vereinfachten Papieraufnahme sind die Führungsabschnitte 19a, 19b der Führungselemente 4, 5 mit einem oberen Papiereinlauf 31 und einem unteren Papiereinlauf 32 versehen. Die Papiereinläufe 31, 32 sind winklig zueinander ausgerichtet und bilden eine Einlassöffnung 33 für das Papier, wodurch eine Papieraufnahme durch den Drucker vereinfacht wird. In der Fig. 3D sind die Papiereinläufe 31, 32 der Übersicht halber nicht eingezeichnet.

Zur Abfederung von mechanischen Schwingungen während eines Druckvorgangs sind die beiden Führungselemente 4, 5 mittels Haltefedern 25 federnd an dem Gehäuse 11 befestigt. Die an dem Gehäuse 11 beidseitig eingespannten Haltefedern 25 greifen durch im Gehäuse 11 ausgebildete, vertikal ausgerichtete nicht dargestellte Aussparungen in Bohrungen an beiden Enden der Gleitleiste 22 ein.

An dem ersten Führungsabschnitt 19a ist ein erster Sensor 26 zum Erkennen eines Papiermangels angebracht. Der Sensor 26 befindet sich vorzugsweise unterhalb des Führungsschlitzes 23 und umfasst außerdem eine optische Sendeeinheit. Des Weiteren ist ein zweiter Sensor 27 zum Erkennen einer Referenzmarke des Papiers auf dem ersten Führungselement 19a angeordnet. Der zweite Sensor 27 befindet sich neben dem ersten Sensor 26, wobei die beiden Sensoren 26, 27 in einer Aussparung 28 im Führungsabschnitt 19a angeordnet sind. Diese Sensoranordnung kann auch analog bei dem Führungsabschnitt 19b angeordnet sein. Beide Sensoren 26, 27 sind über elektrische Leitungen 29 mit einer Auswerte- und Steuereinheit 30 verbunden. Über eine entsprechende Elektronik vermag die Auswerte- und Steuereinheit 30 ein nicht dargestelltes Warnsystem anzusteuern. Das Warnsystem gibt ein optisches oder ein akustisches Warnsignal aus, wodurch ein Benutzer erkennen kann, ob ein Papiermangel vorliegt.

### Bezugszeichenliste

- 1.: Drucker
- 2.: Papierrolle
- 3.: verstellbare Leitvorrichtung
- 4.: erstes Führungselement
- 5.: zweites Führungselement
- 6.: erste Führungsnut
- 7.: zweite Führungsnut
- 8.: dritte Führungsnut
- 9.: Führungszapfen
- 9'.: Führungszapfen
- 10.: Träger
- 11.: Druckergehäuse
- 12.: Papierrollenaufnahme
- 13.: vorstehender Abschnitt
- 14.: Bund
- 15.: Außengewinde
- 16.: Feststellmutter
- 17.: Innengewinde
- 18a.: erster Halteabschnitt
- 18b.: zweiter Halteabschnitt
- 19a.: erster Führungsabschnitt
- 19b.: zweiter Führungsabschnitt
- 20a.: erster Führungsbolzen
- 20b.: zweiter Führungsbolzen
- 21a.: erster Längsschlitz
- 21b.: zweiter Längsschlitz
- 22.: Gleitleiste
- 23.: erster Führungsschlitz
- 24.: zweiter Führungsschlitz
- 25.: Haltefeder
- 26.: Papiermangelsensor
- 27.: zweiter Sensor
- 28.: Aussparung
- 29.: Leitung
- 30.: Auswerte- und Steuereinheit
- 31.: Oberer Papiereinlauf
- 32.: Unterer Papiereinlauf
- 33.: Papiereinlass
- 34.: Schiene
- α.: Winkel

## Patentansprüche

1. Verstellbare Leitvorrichtung (3) für bandförmiges Material unterschiedlicher Breite mit zwei seitlichen Führungselementen (4, 5), von denen ein erstes (4) zum zweiten (5) hin oder von diesem weg verstellbar ist,
**dadurch gekennzeichnet, dass**
das erste Führungselement (4) und das zweite Führungselement (5) eine erste Führungsnut (6) bzw. eine zweite Führungsnut (7) aufweisen, welche zumindest bereichsweise winklig zueinander angeordnet sind, wobei ein einziger Führungszapfen (9) sowohl die erste Führungsnut (6) als auch die zweite Führungsnut (7) durchgreift, wobei der Führungszapfen (9) zusätzlich eine dritte Führungsnut (8) durchgreift, die in einem Träger (10) ausgebildet ist, wobei der Träger(10) an einem Gehäuse (11) befestigt ist und die Längsrichtung der dritten Führungsnut (8) sich in Bezug auf die Richtung der Bewegung des bandförmigen Materials nicht verändert, und die erste (6) und die zweite Führungsnut (7) winklig zur dritten Führungsnut (8) angeordnet sind.

2. Leitvorrichtung (3) nach Anspruch 1, **dadurch gekennzeichnet, dass** eine Längsrichtung der ersten Führungsnut (6) und eine Längsrichtung der zweiten Führungsnut (7) einen Winkel einschließen, der größer ist als 30° und/oder kleiner ist als 150°.

3. Leitvorrichtung (3) nach einem der vorangehenden Ansprüche, **dadurch gekennzeichnet, dass** der Führungszapfen (9) mittels eines Feststellelements (16) in einer der Führungsnuten (6; 7; 8) feststellbar ist.

4. Leitvorrichtung (3) nach einem der vorangehenden Ansprüche, **dadurch gekennzeichnet, dass** zumindest eines der beiden Führungselemente (4, 5) eine Halterung oder eine Aufnahme für das bandförmige Material aufweist.

5. Leitvorrichtung (3) nach einem der vorangehenden Ansprüche, **dadurch gekennzeichnet, dass** das erste (4) und das zweite Führungselement (5) einen ersten halboffenen (23) bzw. einen zweiten halboffenen Führungsschlitz (24) für einen zugeordneten Randbereich des bandförmigen Materials aufweisen, wobei die beiden Führungsschlitze (23, 24) einander gegenüberliegen und die offenen Seiten der Führungsschlitze (23, 24) einander zugewandt sind.

6. Leitvorrichtung (3) nach einem der vorangehenden Ansprüche, **dadurch gekennzeichnet, dass** die Führungselemente (4, 5) auf einer gemeinsamen Gleitleiste (22) montiert sind, die an einem Gehäuse (11) befestigt ist und eine horizontale Verschiebung der beiden Führungselemente (4, 5) erlaubt.

7. Leitvorrichtung (3) nach einem der vorstehenden Ansprüche, **dadurch gekennzeichnet, dass** die Führungselemente (4, 5) einen oberen (31) und einen unteren Einlauf (32) aufweisen, wobei die Einläufe (31, 32) winklig zu einander ausgerichtet sind und einen Einlass (33) für das bandförmige Material bilden.

8. Leitvorrichtung (3) nach einem der vorangehenden Ansprüche, **dadurch gekennzeichnet, dass** ein erster Sensor (26) zum Erkennen eines Mangels an bandförmigem Material und/oder das ein zweiter Sensor (27) zum Erkennen einer Referenzmarke des bandförmigen Materials auf einem der beiden Führungselemente (4, 5) angeordnet ist.

9. Leitvorrichtung (3) nach einem der voranstehenden Ansprüche, **dadurch gekennzeichnet, dass** die Führungselemente (4, 5) jeweils einen Halteabschnitt (18a, 18b) zum Halten des bandförmigen Materials und einen Führungsabschnitt (19a, 19b) zum Führen des bandförmigen Materials aufweisen, wobei der Halteabschnitt (18a, 18b) jeweils einen Führungsbolzen (20a, 20b) aufweist, der zur vertikalen Verstellung des Halteabschnitts (18a, 18b) jeweils in einen vertikalen in einem Führungsabschnitt (19a, 19b) ausgebildeten Längsschlitz (21a, 21b) eingreift.

10. Leitvorrichtung (3) nach einem der vorstehenden Ansprüche, **dadurch gekennzeichnet, dass** die Leitvorrichtung (3) mittels Haltefedern (25) federnd an einem Gehäuse (11) befestigt sind.

11. Drucker (1) mit einer Leitvorrichtung (3) nach einem der vorangehenden Ansprüche, wobei der Drucker eine Druckeinrichtung zum Bedrucken von Papier unterschiedlicher Breite aufweist und das Papier über die Leitvorrichtung (3) zur Druckeinrichtung führbar ist.

## Claims

1. An adjustable guide device (3) for strip-shaped material of different widths, said device having two lateral guide elements (4, 5), of which a first guide element (4) can be adjusted toward or away from the second guide element (5), **characterized in that** the first guide element (4) and the second guide element (5) have a first guide groove (6) and a second guide groove (7), respectively, which are disposed at an angle relative to one another, at least in regions, wherein a single guide peg (9) extends through the first guide groove (6) as well as the second guide groove (7), wherein the guide peg (9) also extends through a third guide groove (8), which is formed in a base (10), wherein the base (10) is fastened on a housing (11) and the longitudinal direction of the third guide groove (8) does not change relative to the direction of the movement of the strip-shaped material, and the first guide groove (6) and the second guide groove (7) are disposed at an angle relative to the third guide groove (8).

2. The guide device (3) according to claim 1, **characterized in that** a longitudinal direction of the first guide groove (6) and a longitudinal direction of the second guide groove (7) enclose an angle that is larger than 30° and/or smaller than 150°.

3. The guide device (3) according to any one of the preceding claims, **characterized in that** the guide peg (9) can be fixed in one of the guide grooves (6; 7; 8) by means of a fixing element (16).

4. The guide device (3) according to any one of the preceding claims, **characterized in that** at least one of the two guide elements (4, 5) comprises a holder or a receptacle for the strip-shaped material.

5. The guide device (3) according to any one of the preceding claims, **characterized in that** the first guide element (4) and the second guide element (5) have a first semiopen guide slot (23) and a second semiopen guide slot (24), respectively, for an associated edge region of the strip-shaped material, wherein the two guide slots (23, 24) are disposed opposite one another and the open sides of the guide slots (23, 24) face one another.

6. The guide device (3) according to any one of the preceding claims, **characterized in that** the guide elements (4, 5) are mounted on a common slider strip (22), which is fastened on a housing (11) and permits a horizontal displacement of the two guide elements (4, 5).

7. The guide device (3) according to any one of the preceding claims, **characterized in that** the guide elements (4, 5) have an upper inlet (31) and a lower inlet (32), wherein the inlets (31, 32) are oriented at an angle relative to one another and form an intake (33) for the strip-shaped material.

8. The guide device (3) according to any one of the preceding claims, **characterized in that** a first sensor (26) for detecting a lack of strip-shaped material and/or a second sensor (27) for detecting a reference mark on the strip-shaped material are disposed on one of the two guide elements (4, 5).

9. The guide device (3) according to any one of the preceding claims, **characterized in that** the guide elements (4, 5) each comprise a holding section (18a, 18b) for holding the strip-shaped material, and a guide section (19a, 19b) for guiding the strip-shaped material, wherein the respective holding section (18a, 18b) comprises a respective guide bolt (20a, 20b), which engages into a respective vertical longitudinal slot (21a, 21b) formed in a guide section (19a, 19b) for the vertical adjustment of the holding section (18a, 18b).

10. The guide device (3) according to any one of the preceding claims, **characterized in that** the guide device (3) is resiliently fastened on a housing (11) by means of retaining springs (25).

11. A printer (1) comprising a guide device (3) according to any one of the preceding claims, wherein the printer has a printing device for printing paper of different widths and the paper can be conveyed to the printing device via the guide device (3).

## Revendications

1. Dispositif de guidage mobile (3) pour un matériau en forme de bande d'une largeur différente avec deux éléments de guidage latéraux (4, 5), dont un premier (4) peut être déplacé en direction du deuxième (5) ou loin de celui-ci,
**caractérisé en ce que**
le premier élément de guidage (4) et le deuxième élément de guidage (5) comprennent une première rainure de guidage (6) ou une deuxième rainure de guidage (7), qui sont disposées avec un angle entre elles au moins sur une zone, un seul axe de guidage (9) traversant aussi bien la première rainure de guidage (6) que la deuxième rainure de guidage (7), l'axe de guidage (9) traversant en outre une troisième rainure de guidage (8) réalisée dans un support (10), le support (10) étant fixé à un boîtier (11) et la direction longitudinale de la troisième rainure de guidage (8) ne changeant pas par rapport à la direction du déplacement du matériau en forme de bande et la première (6) et la deuxième rainure de guidage (7) étant disposées avec un angle par rapport à la troisième rainure de guidage (8).

2. Dispositif de guidage (3) selon la revendication 1, **caractérisé en ce qu'**une direction longitudinale de la première rainure de guidage (6) et une direction longitudinale de la deuxième rainure de guidage (7) forment un angle supérieur à 30° et/ou inférieur à 15°.

3. Dispositif de guidage (3) selon l'une des revendications précédentes, **caractérisé en ce que** l'axe de guidage (9) peut être fixé dans une des rainures de guidage (6 ; 7 ; 8) au moyen d'un élément de fixation (16).

4. Dispositif de guidage (3) selon l'une des revendications précédentes, **caractérisé en ce qu'**au moins un des deux éléments de guidage (4, 5) comprend un support ou un logement pour le matériau en forme de bande.

5. Dispositif de guidage (3) selon l'une des revendications précédentes, **caractérisé en ce que** le premier (4) et le deuxième élément de guidage (5) comprennent une première fente de guidage semi-ouverte (23) ou une deuxième fente de guidage semi-ouverte (24) pour une zone de bord correspondante du matériau en forme de bande, les deux fentes de guidage (23, 24) se faisant face et les côtés ouverts des fentes de guidage (23, 24) étant orientées l'une vers l'autre.

6. Dispositif de guidage (3) selon l'une des revendications précédentes, **caractérisé en ce que** les éléments de guidage (4, 5) sont montés sur une glissière(22) fixée à un boîtier (11) et qui permet un déplacement horizontal des deux éléments de guidage (4, 5).

7. Dispositif de guidage (3) selon l'une des revendications précédentes, **caractérisé en ce que** les éléments de guidage (4, 5) comprennent une entrée supérieure (31) et une entrée inférieure (32), les entrées (31, 32) formant un angle entre elles et formant une zone d'admission (33) pour le matériau en forme de bande.

8. Dispositif de guidage (3) selon l'une des revendications précédentes, **caractérisé en ce qu'**un premier capteur (26) pour la détection d'un manque de matériau en forme de bande et/ou un deuxième capteur (27) pour la détection d'un repère de référence du matériau en forme de bande est disposé sur l'un des deux éléments de guidage (4, 5).

9. Dispositif de guidage (3) selon l'une des revendications précédentes, **caractérisé en ce que** les éléments de guidage (4, 5) comprennent chacun une partie de maintien (18a, 18b) pour le maintien du matériau en forme de bande et une partie de guidage (19a, 19b) pour guider le matériau en forme de bande, la partie de maintien (18a, 18b) comprenant une tige de guidage (20a, 20b) qui s'emboîte, pour déplacer verticalement la partie de maintien (18a, 18b), dans une fente longitudinale (21a, 21b) verticale réalisée dans une partie de guidage (19a, 19b).

10. Dispositif de guidage (3) selon l'une des revendications précédentes, **caractérisé en ce que** le dispositif de guidage (3) est fixé de manière élastique à un boîtier (11) au moyen de ressorts de retenue (25).

11. Imprimante (1) dotée d'un dispositif de guidage (3) selon l'une des revendications précédentes, l'imprimante comprenant un dispositif d'impression pour imprimer du papier de différentes largeurs et le papier pouvant être guidé vers le dispositif d'impression par l'intermédiaire du dispositif de guidage (3).
